# EUROPÄISCHE PATENTSCHRIFT

(11) **EP 2 464 271 B1**
(45) Veröffentlichungstag und Bekanntmachung des Hinweises auf die Patenterteilung: **29.05.2013**
(21) Anmeldenummer: 10750078.7
(22) Anmeldetag: 13.08.2010
(51) Int. Cl.: A47L 13/146, A47L 13/258

(54) **WISCHER**
MOP
BALAI

(30) Priorität: 13.08.2009 DE 102009037071
(43) Veröffentlichungstag der Anmeldung: 20.06.2012
(73) Patentinhaber: Leifheit AG, 56377 Nassau (DE)
(72) Erfinder: FISCHER, Klaus-Jürgen, 56379 Holzappel (DE)
(74) Vertreter: Bungartz, Klaus Peter
(86) Internationale Anmeldenummer: PCT/EP2010/061861
(87) Internationale Veröffentlichungsnummer: WO 2011/018526

(56) Entgegenhaltungen:
- EP-A1- 1 208 788
- WO-A1-2004/054424
- DE-A1-102006 017 426
- DE-A1-102007 057 602
- DE-C1- 10 058 630
- GB-A- 2 445 727
- US-A1- 2004 148 722

## Beschreibung

### Technisches Gebiet

Die Erfindung betrifft einen Wischer, insbesondere einen Bodenwischer, mit einem Stiel und mit einer entlang des Stieles verschiebbaren Pressvorrichtung zum gegeneinander Pressen von zwei verschwenkbar gelagerten Wischplattenflügeln nach Anspruch 1.

Insbesondere betrifft die Erfindung einen als Bodenwischer ausgebildeten Wischer mit einem Stiel, einer an einem Ende des Stiels drehbar angeordneten Wischplatte, die zwei sich von dem Stiel nach außen erstreckende und nach unten aufeinander zu schwenkbare Wischplattenflügel aufweist, und mit einer längs des Stieles zwischen einer oberen Gebrauchsstellung und einer unteren Auspressstellung verschiebbaren Pressvorrichtung zum gegeneinander Pressen der beiden an nach unten geschwenkten Wischplattenflügel in der Auspressstellung, wobei die Pressvorrichtung in der Auspressstellung die Wischplattenflügel gegeneinander presst und in einer Wischstellung die Wischplattenflügel freigibt.

### Stand der Technik

Aus der GB 2445 727 A ist ein derartiger Wischer bekannt, der eine Pressgabel mit zwei gegenüberliegenden Presselementen aufweist, die auf mittlerer Höhe über eine Querstrebe miteinander verbunden sind. Dieser Wischer hat den Nachteil, dass durch die Nachgiebigkeit der unteren Abschnitte der Presselemente ein optimales Auspressen der Flüssigkeit nicht gewährleistet ist.

Aus der EP 1188406 B ist ferner ein Wischer mit einem Stiel und einer am Stiel in dessen Längsrichtung verschiebbar gelagerten Schiebehülse, von der wenigstens zwei Arme in Richtung einer Wischeinrichtung vorstehen, bekannt. Die Wischeinrichtung weist zwei an ein Mittelstück zwischen einer Wischstellung und einer Auswringstellung verschwenkbar gelagerte Wischplattenflügel auf, die durch Verschieben der Schiebehülse mit den Armen in Auswringstellung verschenkbar sind. Die Arme sind als in Wischstellung der Wischplatten frei endende Federarme ausgebildet. Dieser Wischer hat den erheblichen Nachteil, dass durch das Nachgeben der Federarme nur ein äußerst unzureichendes Auspressergebnis erzielt wird. Eine ähnliche Ausgestaltung zeigt die EP 1 208788 A1 und die DE 10 2006 017 426 A1.

Aus der DE 10058630 C ist ein ähnlicher Bodenwischer mit zwei - soweit technisch möglich - starren Auspressarmen bekannt. Starre Auspressarme haben den Vorteil, dass beim Auspressen eine höhere Kraft auf die Wischplatten ausgeübt werden kann, was ein verbessertes Auspressergebnis zur Folge hat. Allerdings haben starre Auspressarme den erheblichen Nachteil, dass diese besonders dick ausgebildet sein müssen, um eine gewisse Starrheit zu erreichen. Hierdurch wird der Wischer klobig, schwer und umständlich handhabbar. Darüber hinaus sind die Herstellkosten für die starren Auspressarme erheblich höher als für Federarme.

Aus der US 2004/0148722 A1 wiederum ist ein Wischer bekannt, der klappebare Flügel einer Wischerplatte aufweist, die über ein Hebelgetriebe beim Klappen in ein Gehäuse zusammengepresst werden. Hier wird die Presskraft über die einzelnen Hebel auf die Flanken der Wischerplattenflügel übertragen, was aber den Nachteil mit sich bringt, dass die Hebel aufwändig gelagert werden müssen, den Aufbau des Wischers kompliziert und damit kostenintensiv machen und schließlich einer Verschmutzung ausgesetzt sind, die die Funktion durch Hemmung der gelenkigen Lagerung negativ beeinflussen kann. Auf ähnliche Weise, aber mit gleichen Nachteilen, realisiert die in der WO 2004/054424 A1 beschriebene Pressvorichtung das Auspressen der Wischerplattenflügel.

Aus der DE 10 2007 057 602 A1 wiederum ist eine Pressvorrichtung bekannt, bei der die Wischerplattenflügel in eine einseitig offene Pressglocke eingezogen werden, die das seitliche Auswandern der Wischerplattenflügel über eine Führung der Flügle an der Innenseite der Pressglocke verhindert. Diese ausgestaltung erlaubt zwar ein Auspressen der Wischerplattenflügel, bringt aber keine gleichverteilte Kraft auf die wischerplattenflügel auf, da die Presskraft an der Seite der Öffnung geringer ist, als an der gegenüberliegenden Seite. Ferner erfordert die Führung der Wischerplattenflügel über den gesamten Pressweg eine entsprechend aufwändig gestaltete Pressglocke mit an der Innenseite angeordneten Führungsmitteln. Dies wiederum ist nicht nur kostenintensiv herzustellen sondern führt auch zu einem vergleichsweise aufwändigen Ende des Wischers.

### Darstellung der Erfindung

Es ist die Aufgabe der vorliegenden Erfindung, einen Wischer mit gegeneinander pressbaren Wischplattenflügeln anzugeben, der kompakt ausbildbar, kostengünstig herstellbar und leicht handhabbar ist und der gleichzeitig ein Auspressergebnis ermöglicht, das zumindest genauso gut ist, wie das von Wischern mit starren Pressarmen.

Die Aufgabe wird durch einen Wischer gelöst, der dadurch gekennzeichnet ist, dass die in Schwenkrichtung zusammengeklappten Wischplattenflügel (4) derart in den Rahmen (8) einziehbar sind, dass der Rahmen (8) eine Presskraft in Schwenkrichtung auf die Wischplattenflügel (4) ausübt.

Im Gegensatz zu den aus dem Stand der Technik bekannten Wischern weist der erfindungsgemäße Wischer statt der Pressarme einen geschlossenen Rahmen auf, der selbst bei filigraner und kompakter Bauweise in der Lage ist, größere Kräfte auf die Wischplattenflügel zu übertragen, als frei endende Pressgabeln.

Der besondere Vorteil des Rahmens liegt darin, dass nunmehr keine Führungselemente auf der Wischplatte mehr erforderlich sind. Insbesondere durch die Zwangsführung wird die Wischplatte in den Rahmen hineingedreht bzw. der Rahmen in eine geeignete Orientierung gedreht und die Wischplatte in dem Rahmen zusammengepresst, ohne dass es auf die vorherige Orientierung ankommt, auch wenn der Rahmen nicht rund, sondern zum Beispiel viereckig ausgebildet ist. Durch die Drehung des Rahmens und das seitliche Auftreffen der zusammengelegten Wischplatte wird daher nun eine Selbstausrichtung der Wischplatte erreicht.

Der Wischer kann in erfindungsgemäßer Weise vorteilhaft derart aufgebaut sein, dass die Pressvorrichtung wahlweise in eine Auspressstellung, in der sie die Wischplattenflügel gegeneinander presst, oder in eine Wischstellung, in der sie die Wischplattenflügel frei gibt, überführbar ist. Insbesondere ist in erfindungsgemäßer Weise vorgesehen, dass die Wischplattenflügel in der Auspressstellung von dem Rahmen umgriffen sind.

Bei einer besonders gut auspressenden Ausführungsform des erfindungsgemäßen Wischers ist vorgesehen, dass die von Rahmen umschlossene Innenfläche etwa der Querschnittsfläche der gegeneinander gepressten Wischplattenflügel entspricht; vorzugsweise ist der Abstand der einander gegenüberliegenden, an den Oberseiten der Wischplattenflügel angreifenden Rahmenseiten kleiner, als die Dicke der Wischplattenflügel samt dem doppelt gelegten, ungepressten Wischbezug. Je kleiner der Abstand gewählt ist, umso größer ist die ausgeübte Presskraft

Der Rahmen kann beispielsweise viereckig ausgebildet sein, dies insbesondere dann, wenn die der Wischfläche abgewandten Oberseiten der Wischplattenflügel eben ausgebildet sind. Es ist jedoch auch möglich, beispielsweise um den Wischplattenflügeln besondere Stabilität zu geben, diese gewölbt oder gerundet auszubilden, so dass es von Vorteil ist, bei diesen Ausführungsformen, den Rahmen ebenfalls entsprechend gewölbt oder rund auszubilden. In jedem Fall ist es von Vorteil, wenn sich der Rahmen in der Auspressstellung an die Oberseiten der Wischplattenflügel anschmiegt.

Um ein besonders gutes Auspressergebnis zu erreichen, kann alternativ oder zusätzlich auch vorgesehen sein, dass der Rahmen nach innen gerichtete Pressvorsprünge und/oder Pressnasen und/oder Pressflächen aufweist.

Bei einer vorteilhaften Ausführungsform ist die Innenfläche, die der Rahmen einschließt, senkrecht zur Längserstreckungsrichtung des Stiels angeordnet.

Eine besonders gut reinigende Ausführungsform des erfindungsgemäßen Wischers ist derart aufgebaut, dass an dem Rahmen, zumindest ein - vorzugsweise zwei - Abstreifer derart angeordnet sind, dass der beim Auspressvorgang zwischen den Wischplattenflügeln austretende Schmutz und/oder die dort austretende Feuchtigkeit abgestreift wird. Der Abstreifer kann beispielsweise als Gummilippe ausgebildet sein. Darüber hinaus kann der Abstreifer derart angeordnet sein, dass er beim Auspressvorgang an den Seitenkanten der Wischplattenflügel und/oder den Seitenkanten eines Wischbezugs schabend entlang streift.

Bei einer vorteilhaften Ausführungsform des erfindungsgemäßen Wischers ist vorgesehen, dass die Pressvorrichtung eine entlang des Stiels verschiebbare Hülse aufweist. Darüber hinaus kann vorgesehen sein, dass der Rahmen direkt oder indirekt an der Hülse befestigt ist. Beispielsweise kann auch vorgesehen sein, dass der Rahmen mit einer Verbindungsvorrichtung an der Hülse befestigt ist. Diese kann beispielsweise Streben aufweisen, die für sich gesehen keinen Pressdruck auf die Wischplattenflügel ausüben müssen. Alternativ kann die Verbindungsvorrichtung auch kastenförmig ausgebildet sein.

Bei einer besonders einfach herstellbaren und robusten Ausführungsform ist ein Kasten vorgesehen, dessen unterer Randteil den Rahmen bildet, dessen Mittelteil die Verbindungsvorrichtung bildet und dessen Oberteil eine Öffnung - vorzugsweise eine Bohrung - aufweist, durch die der Stiel verläuft. Diese Ausführungsform hat den Vorteil, dass nahezu die gesamte Auspressvorrichtung als einstückiger, unten offener Kasten mit einer oben angeordneten Bohrung ausgebildet sein kann.

Bei einer besonderen Ausführungsform des erfindungsgemäßen Wischers ist vorgesehen, dass die Wischplattenflügel Teil eines Wischkopfes sind. Insbesondere kann, um eine gute Handhabbarkeit des Wischers in der Wischstellung zu gewährleisten, vorgesehen sein, dass der Wischkopf und der Stiel gelenkig - insbesondere kardanisch und/oder kreuzgelenkig - miteinander verbunden sind. Diese Ausführungsform birgt jedoch die Gefahr, dass die Pressvorrichtung beim Einleiten des Auspressvorganges im schiefen Winkel auf den gelenkig an den Stiel angebundenen Wischkopf trifft, so dass es zur Verklemmung kommen kann. Dieser Gefahr kann dadurch Rechnung getragen werden, dass dem Benutzer aufgegeben wird, vor Einleitung des Auspressvorganges den Wischer senkrecht zum Wischkopf zu stellen. Wesentlich einfacher und komfortabler ist eine besondere Ausführungsform des erfindungsgemäßen Wischers, bei der vorgesehen ist, dass der Rahmen um die Stielmittelachse drehbar gelagert ist. Insbesondere kann vorgesehen sein, dass der Rahmen direkt oder indirekt derart zwangsgeführt ist, dass er sich beim Überführen von der Wischstellung in die Auspressstellung dreht. Statt um die Stielmittelachse kann sich der Rahmen auch um eine hierzu parallele Achse, auch beispielsweise um eine zu seiner Innenfläche senkrechten Achse, drehen. Durch die Drehbewegung wird das Verklemmen, unabhängig von der Stellung des Wischkopfes relativ zum Stiel bei Einleitung des Auspressvorganges, wirkungsvoll und zuverlässig vermieden.

Eine zwangsgeführte Drehbarkeit des Rahmens kann beispielsweise dadurch erreicht werden, dass die Hülse eine gekrümmte - insbesondere schraubenförmig gekrümmte - Führungsnut aufweist, in die ein am Stiel angeordneter Führungsdorn eingreift. Alternativ kann umgekehrt auch vorgesehen sein, dass der Stiel eine gekrümmte - insbesondere schraubenförmig gekrümmte - Führungsnut aufweist, in die ein an der Hülse angeordneter Führungsdorn eingreift.

Besonders benutzerfreundlich ist eine Ausführungsform des erfindungsgemäßen Wischers, bei der ein Handgriff vorgesehen ist, der unabhängig von einer Drehbewegung des Rahmens und/oder der Hülse und/oder der Verbindungsvorrichtung bedient werden kann. Beispielsweise kann ein solcher Handgriff relativ zur Hülse drehbar gelagert sein. Insbesondere kann vorgesehen sein, dass der Handgriff um dieselbe Achse drehbar gelagert ist, wie der Rahmen und/oder die Hülse. Insbesondere kann vorgesehen sein, dass der Handgriff koaxial zu Hülse angeordnet ist. Beispielsweise kann der Handgriff rohrförmig ausgebildet sein.

Eine weitere, vorteilhafte Ausgestaltung der Erfindung ist dadurch gekennzeichnet, dass an der Wischplatte aber insbesondere auch oder am Rahmen eine Schmutzbürste angeordnet ist, über die grober Schmutz entfernt oder gelockert werden kann. Insbesondere ein rechteckiger Rahmen ermöglicht eine leichte und günstige Anordnung dieser Schmutzbürste längs eines Teils seines Randes.

### Kurze Beschreibung der Zeichnungen

Weitere Merkmale, Vorteile und Wirkungen der Erfindung ergeben sich aus den Unteransprüchen und der nachfolgenden Beschreibung eines bevorzugten Ausführungsbeispiels anhand der Zeichnungen, in denen der Erfindungsgegenstand schematisch dargestellt ist. Er wird anhand der Figuren nachfolgend beschrieben, wobei gleich wirkende Elemente mit denselben Bezugszeichen versehen sind. Dabei zeigt:

Figur 1 einen erfindungsgemäßen Wischer in der Wischstellung,

Figur 2 einen erfindungsgemäßen Wischer in der Auspressstellung, und

Figur 3 einen Querschnitt durch die Wischplattenflügel und den Rahmen eines in der Auspressstellung befindlichen Wischers.

### Bester Weg zur Ausführung der Erfindung

Fig. 1 zeigt einen erfindungsgemäßen Wischer 1, der als Bodenwischer ausgebildet ist. Der Wischer weist einen Stiel 2 auf und eine entlang des Stiels verschiebbare Pressvorrichtung 3 zum gegeneinander Pressen von zwei verschwenkbar gelagerten Wischplattenflügeln 4.

Die Pressvorrichtung 3 weist eine entlang des Stiels verschiebbare Hülse 5 auf, mit einem relativ zur Hülse 5 drehbar gelagerten Handgriff 6. Die Hülse 5 ist mittels Verbindungsstreben 7 mit einem Rahmen 8 fest verbunden. Durch Verschieben des Handgriffs 6 samt der Hülse 5 entlang des Stiels 2 auf den die Wischplattenflügel 4 beinhaltenden Wischkopf 9 zu, wird der Rahmen 8 über die sich dabei faltenden Wischplattenflügel 4 gestreift. Der Rahmen 8 und die Hülse 5, gemeinsam mit den Streben 7, führen hierbei eine Drehbewegung um 90 Grad um die Stielmittelachse aus, wobei die Hülse 5 zur Bewirkung dieser Drehbewegung zwangsgeführt ist. Die Zwangsführung beinhaltet eine schraubenförmige Ausnehmung 10 in der Hülse 5, in die ein Führungsdorn 11, der fest am Stiel 2 angeordnet ist, eingreift. Der Wischkopf 9 weist ein kardanisch mit dem Stiel verbundenes Mittelstück 12 auf, an dem die Wischplattenflügel gelenkig angeordnet sind. Die Wischplattenflügel weisen einen gemeinsamen, auspressbaren Wischbezug 13 auf.

Fig. 2 zeigt den erfindungsgemäßen Wischer in der Auspressstellung. In dieser Stellung umgreift der Rahmen 8 die Wischplattenflügel 4 samt deren Wischbezug 13, wodurch der Wischbezug 13 ausgepresst wird. An den Stirnseiten des Rahmens ist jeweils ein Abstreifer 14 angeordnet, der seitlich zwischen den Wischplattenflügeln 4 heraustretende Feuchtigkeit und Schmutz schabend abstreift.

Fig. 3 zeigt einen Querschnitt durch die Wischplattenflügel 4 samt auspressbarem Wischbezug 13 und den sie umgreifenden Rahmen 8.

### Weg(e) zur Ausführung der Erfindung

Die Erfindung wurde in Bezug auf eine besondere Ausführungsform beschrieben. Es ist jedoch selbstverständlich, dass Änderungen und Abwandlungen durchgeführt werden können, ohne dabei den Schutzbereich der nachstehenden Ansprüche zu verlassen.

Bezugszeichenliste

| | |
|---|---|
| 1 | Wischer |
| 2 | Stiel |
| 3 | Pressvorrichtung |
| 4 | Wischplattenflügel |
| 5 | Hülse |
| 6 | Handgriff |
| 7 | Streben |
| 8 | Rahmen |
| 9 | Wischkopf |
| 10 | Führungsnut |
| 11 | Führungsdorn |
| 12 | Mittelstück |
| 13 | Wischbezug |
| 14 | Abstreifer |

## Patentansprüche

1. Wischer (1), der insbesondere als Bodenwischer ausgebildet ist, mit einem Stiel (2), einer an einem Ende des Stiels (2) drehbar angeordneten Wischplatte (9), die zwei sich von dem Stiel (2) nach außen erstreckende und nach unten aufeinander zu schwenkbare Wischplattenflügel (4) aufweist, und mit einer längs des Stieles (2) zwischen einer oberen Gebrauchsstellung und einer unteren Auspressstellung verschiebbaren Pressvorrichtung (3) zum gegeneinander Pressen der beiden an nach unten geschwenkten Wischplattenflügel (4) in der Auspressstellung, wobei die Pressvorrichtung (3) in der Auspressstellung die Wischplattenflügel (4) gegeneinander presst und in einer Wischstellung die Wischplattenflügel (4) freigibt, wobei die Pressvorrichtung (3) einen geschlossenen Rahmen (8) aufweist und die Wischplattenflügel in der Auspressstellung von dem Rahmen (8) spannend umgriffen sind, **dadurch gekennzeichnet, dass** die in Schwenkrichtung zusammengeklappten Wischplattenflügel (4) derart in den Rahmen (8) einziehbar sind, dass der Rahmen (8) eine Presskraft in Schwenkrichtung auf die Wischplattenflügel (4) ausübt.

2. Wischer (1) nach Anspruch 1, **dadurch gekennzeichnet, dass** die von Rahmen (8) umschlossene Innenfläche etwa der Querschnittsfläche der gegeneinander gepressten Wischplattenflügel (4) entspricht.

3. Wischer (1) nach einem der vorhergehenden Ansprüche, **dadurch gekennzeichnet, dass** der Rahmen (8) viereckig, oval oder rund ausgebildet ist.

4. Wischer (1) nach einem der Ansprüche 1, 2 oder 3, **dadurch gekennzeichnet, dass** sich der Rahmen (8) in Auspressstellung an die Oberseiten der Wischplattenflügel (4) anschmiegt.

5. Wischer (1) nach einem der vorhergehenden Ansprüche, **dadurch gekennzeichnet, dass** der Rahmen (8) nach innen gerichtete Pressvorsprünge und/oder Pressnasen und/oder Pressflächen aufweist.

6. Wischer (1) nach einem der Ansprüche 1 bis 5, **dadurch gekennzeichnet, dass** die Innenfläche, die der Rahmen (8) einschließt, senkrecht zur Längserstreckungsrichtung des Stieles (2) angeordnet ist.

7. Wischer (1) nach einem der Ansprüche 1 bis 6, **dadurch gekennzeichnet, dass** an dem Rahmen zumindest ein Abstreifer (14) angeordnet ist, der beim Auspressvorgang zwischen den Wischplattenflügeln (4) austretende Feuchtigkeit und/oder Schmutz abstreift, wobei der Abstreifer (14) insbesondere eine Gummilippe aufweist.

8. Wischer (1) nach einem der vorhergehenden Ansprüche, **dadurch gekennzeichnet, dass** die Pressvorrichtung (3) derart ausgebildet ist, dass zumindest während eines Abschnittes des Verschiebeweges von der Wischstellung in die Auspressstellung die Wischplatte über eine Zwangsführung zwangsweise zum Einfädeln in die Pressvorrichtung (3) gedreht ist.

9. Wischer (1) nach dem vorhergehenden Anspruch, **dadurch gekennzeichnet, dass** die Pressvorrichtung (3) von einer längs des Stieles geführten und von dem Stiel (2) durchdrungenen Hülse (5) und dem mit der Hülse (5) unterhalb der Hülse (5) verbundenen, einen Auspressbereich gebildenden Rahmen (8) gebildet ist, in den die zusammengeklappten Wischplattenflügel (4) unter Aufbringen der Auspresskraft einziehbar ist, wobei die Zwangsführung zwischen der Hülse (5) und dem Stiel (2) vorgesehen ist und der Rahmen über eine Verbindungsvorrichtung in Form von Streben oder einem Kasten, dessen unterer Randteil den Rahmen (8) bildet, mit der Hülse (5) unmittelbar oder mittelbar verbunden ist.

10. Wischer (1) nach dem vorhergehenden Anspruch, **dadurch gekennzeichnet, dass** die Zwangsführung von zumindest einer in der Hülse (5) vorgesehenen Führungsnut (10) und einem, von dem Stiel nach außen hervorspringenden Führungsdorn (11) und/oder zumindest einer in dem Stiel (2) angeordneten Führungsnut (10) und einem, von der Hülse (5) nach innen hervorspringenden Führungsdorn (11) gebildet ist, wobei der Führungsdorn (11) jeweils in die insbesondere schraubenförmig gekrümmte Führungsnut (10) eingreift.

11. Wischer (1) nach einem der vorhergehenden Ansprüche, **dadurch gekennzeichnet, dass** der Rahmen (8) zumindest eine nach außengerichtete Schmutzbürste aufweist.

12. Wischer (1) nach einem der vorhergehenden Ansprüche, **dadurch gekennzeichnet, dass** die Pressvorrichtung (3) und/oder die Hülse (5) einen relativ zu ihr drehbar gelagerten hülsenförmigen Handgriff (6) aufweisen.

13. Wischer (1) nach einem der vorhergehenden Ansprüche, **dadurch gekennzeichnet, dass** die Wischplatte ein Mittelstück (12) aufweist, an dem an gegenüberliegenden Seiten die Wischplattenflügel (4) gelagert sind und dass insbesondere kardanisch und/oder kreuzgelenkig mit dem Stiel (2) verbunden ist.

14. Wischer (1) nach einem der vorhergehenden Ansprüche, **dadurch gekennzeichnet, dass** die Wischplatte einen auspressbaren Wischbezug (13) oder einen auspressbaren Wischbelag aufweist.

## Claims

1. A wiper (1), designed in particular as a floor wiper, with a stem (2), a wiper plate (9) rotatably arranged at one end of the stem (2), which comprises two wiper plate leaves (4) extending outwardly from the stem (2) and pivotable towards each other in downward direction, and with a pressing device (3) movable along the stem (2) between an upper working position and a lower squeezing position (3) for pressing the two downwardly pivoted wiper plate leaves (4) against each other in the squeezing position, wherein the pressing device (3) presses the wiper plate leaves (4) against each other in the squeezing position and releases the wiper plate leaves (4) in a wiping position, wherein the pressing device (3) comprises a closed frame (8) and the wiper plate leaves (4), when in the squeezing position, are held clamped in the frame (8), **characterised in that** the wiper plate leaves (4) when folded together in pivoting direction can be retracted into the frame (8) such that the frame (8) applies a pressing force upon the wiper plate leaves (4) in pivoting direction.

2. The wiper (1) according to claim 1, **characterised in that** the inner surface enclosed by the frame (8) approximately corresponds to the cross-section area of the wiper plate leaves (4) when pressed against each other.

3. The wiper (1) according to one of the preceding claims, **characterised in that** the frame (8) is rectangular, oval or round in shape.

4. The wiper (1) according to one of claims 1, 2 or 3, **characterised in that** the frame (8) when in squeezing position, moulds itself against the tops of the wiper plate leaves (4).

5. The wiper (1) according to one of the preceding claims, **characterised in that** the frame (8) comprises inwardly directed pressing projections and/or pressing nibs and/or pressing surfaces.

6. The wiper (1) according to one of claims 1 to 5, **characterised in that** the inner surface which the frame (8) encloses, is arranged perpendicularly to the longitudinal extension direction of the stem (2).

7. The wiper (1) according to one of claims 1 to 6, **characterised in that** at least one stripper (14) is arranged on the frame for stripping off any moisture and/or dirt emerging between the wiper plate leaves (4) during the squeezing operation, wherein the stripper (14), in particular, comprises a rubber lip.

8. The wiper (1) according to one of the preceding claims, **characterised in that** the pressing device (3) is designed such that at least during a section of the sliding path from the wiping position into the squeezing position the wiper plate is forcibly rotated via a compulsory guidance for threading it into the pressing device (3).

9. The wiper (1) according to the preceding claim, **characterised in that** the pressing device (3) is formed by a sleeve (5) guided along the stem and through which the stem (2) passes, and by the frame (8) connected with the sleeve (5) below the sleeve (5) and forming a squeezing area, whereby the folded-together wiper plate leaves (4) can be retracted into the frame, whereby the compulsory guidance is provided between the sleeve (5) and the stem (2) and the frame is directly or indirectly connected with the sleeve (5) via a linking device in the form of stays or a box the lower edge part of which forms the frame (8).

10. The wiper (1) according to the preceding claim, **characterised in that** the compulsory guidance is formed by at least one guiding groove (10) provided in the sleeve (5) and a guiding mandrel (11) projecting outwardly from the stem and/or by at least one guiding groove (10) arranged in the stem (2) and a guiding mandrel (11) projecting inwardly from the sleeve (5), wherein the guiding mandrel (11) respectively engages in the in particular helically shaped guiding groove (10).

11. The wiper (1) according to one of the preceding claims, **characterised in that** the frame (8) comprises at least one outwardly-facing dirt brush.

12. The wiper (1) according to one of the preceding claims, **characterised in that** the pressing device (3) and/or the sleeve (5) comprise a sleeve-shaped handle (6) rotatably mounted relative to the same.

13. The wiper (1) according to one of the preceding claims, **characterised in that** the wiper plate comprises a centre portion (12), on which the wiper plate leaves (4) are mounted on opposing sides and which is connected with the stem (2), in particular cardanically or in the manner of a universal joint.

14. The wiper (1) according to one of the preceding claims, **characterised in that** the wiper plate comprises a squeezable wiping cover (13) or a squeezable wiper coating.

## Revendications

1. Nettoyeur (1) qui est conçu notamment comme un nettoyeur pour sol, avec un manche (2), une plaque de nettoyage (9) disposée de manière rotative sur une extrémité du manche (2) qui comporte deux ailes de plaque de nettoyage (4) s'étendant vers l'extérieur à partir du manche (2) et pivotantes l'une vers l'autre vers le bas et avec un dispositif presseur (3) déplaçable le long du manche (2) entre une position d'utilisation supérieure et une position d'essorage inférieure pour presser l'une contre l'autre les deux ailes de la plaque de nettoyage (4) pivotées vers le bas dans la position d'essorage, dans la position d'essorage, le dispositif de pressage (3) pressant l'une contre l'autre les ailes de plaque de nettoyage (4) et dans une position d'essuyage, libérant les ailes de plaque de nettoyage (4), le dispositif de pressage (3) comportant un cadre (8) fermé et dans la position d'essorage, les ailes de la plaque de nettoyage étant entourées par serrage par le cadre (8), **caractérisé en ce que** les ailes de la plaque de nettoyage (4) repliées en direction de pivotement sont rétractables dans le cadre (8) de telle sorte que le cadre (8) exerce une force de pressage dans la direction de pivotement sur l'aile de la plaque de nettoyage (4).

2. Nettoyeur (1) selon la revendication 1, **caractérisé en ce que** la surface intérieure entourée par le cadre (8) correspond approximativement à la surface de section transversale des ailes de la plaque de nettoyage (4) pressées l'une contre l'autre.

3. Nettoyeur (1) selon l'une quelconque des revendications précédentes, **caractérisé en ce que** le cadre (8) est conçu sous forme carrée, ovale ou ronde.

4. Nettoyeur (1) selon l'une quelconque des revendications 1, 2 ou 3, **caractérisé en ce qu'**en position d'essorage, le cadre (8) épouse les côtés supérieurs des ailes de la plaque de nettoyage (4).

5. Nettoyeur (1) selon l'une quelconque des revendications précédentes, **caractérisé en ce que** le cadre (8) comporte des saillies de pressage et/ou des tenons de pressage et/ou des surfaces de pressage dirigé(e)s vers l'intérieur.

6. Nettoyeur (1) selon l'une quelconque des revendications 1 à 5, **caractérisé en ce que** la surface intérieure qui inclut le cadre (8) est disposée à la perpendiculaire de la direction d'extension longitudinale du manche (2).

7. Nettoyeur (1) selon l'une quelconque des revendications 1 à 6, **caractérisé en ce que** sur le cadre est disposée au moins une raclette (14) qui lors du processus d'essorage racle l'humidité et/ou la saleté sortant entre les ailes de la plaque de nettoyage (4), la raclette (14) comportant notamment une lèvre en caoutchouc.

8. Nettoyeur (1) selon l'une quelconque des revendications précédentes, **caractérisé en ce que** le dispositif de pressage (3) est conçu de telle sorte qu'au moins sur une partie de la course de déplacement de la position de nettoyage dans la position d'essorage, la plaque de nettoyage soit forcée en rotation par l'intermédiaire d'un guidage forcé pour s'insérer dans le dispositif de pressage (3).

9. Nettoyeur (1) selon la revendication précédente, **caractérisé en ce que** le dispositif de pressage (3) est formé par une douille (5) guidée le long du manche et traversée par le manche (2) et par le cadre (8) relié en dessous de la douille (5), formant une zone d'essorage, dans lequel les ailes de la plaque de nettoyage (4) repliées sont insérables sous l'exercice de la force d'essorage, le guidage forcé étant prévu entre la douille (5) et le manche (2) et le cadre étant relié directement ou indirectement avec la douille (5), par l'intermédiaire d'un dispositif de liaison sous la forme d'entretoises ou d'un caisson, dont la partie de bord inférieur forme le cadre (8).

10. Nettoyeur (1) selon la revendication précédente, **caractérisé en ce que** le guidage forcé est formé par au moins une rainure de guidage (10) prévue dans la douille (5) et par un tourillon de guidage (11) saillant vers l'extérieur à partir du manche et/ou par au moins une rainure de guidage (10) disposée dans le manche (2) et un tourillon de guidage (11) saillant vers l'intérieur à partir de la douille (5), le tourillon de guidage (11) s'engageant respectivement dans la rainure de guidage (10) recourbée notamment de façon hélicoïdale.

11. Nettoyeur (1) selon l'une quelconque des revendications précédentes, **caractérisé en ce que** le cadre (8) comporte au moins une brosse à saletés dirigée vers l'extérieur.

12. Nettoyeur (1) selon l'une quelconque des revendications précédentes, **caractérisé en ce que** le dispositif de pressage (3) et/ou la douille (5) comportent une poignée (6) en forme de douille, logée en étant rotative par rapport à eux.

13. Nettoyeur (1) selon l'une quelconque des revendications précédentes, **caractérisé en ce que** la plaque de nettoyage comporte une pièce centrale (12) sur laquelle sur des côtés opposés sont logées les ailes de la plaque de nettoyage (4) et qui est reliée notamment sous forme de Cardan et/ou de croisillon avec le manche (2).

14. Nettoyeur (1) selon l'une quelconque des revendications précédentes, **caractérisé en ce que** la plaque de nettoyage comporte une housse nettoyeuse (13) essorable ou un revêtement nettoyeur essorable.
